# EUROPÄISCHE PATENTSCHRIFT

(11) **EP 3 279 108 B1**
(45) Veröffentlichungstag und Bekanntmachung des Hinweises auf die Patenterteilung: **28.11.2018**
(21) Anmeldenummer: 17001241.3
(22) Anmeldetag: 20.07.2017
(51) Int. Cl.: B65D 39/16, B65D 50/06

(54) **STOPFEN FÜR EINEN BEHÄLTER**
STOPPER FOR A CONTAINER
BOUCHON POUR UN RÉCIPIENT

(30) Priorität: 04.08.2016 DE 102016009417
(43) Veröffentlichungstag der Anmeldung: 07.02.2018
(73) Patentinhaber: Gaplast Gmbh, 82442 Altenau (DE)
(72) Erfinder: Kneer, Roland, 82490 Farchant (DE); Kneer, Stephan, 82490 Farchant (DE)
(74) Vertreter: Flosdorff, Jürgen

(56) Entgegenhaltungen:
- EP-A1- 2 081 842
- DE-U1- 8 013 548
- DE-U1- 8 214 108

## Beschreibung

Die Erfindung betrifft einen Stopfen für einen Behälter mit einer Behälteröffnung, in die der Stopfen mit einem üblicherweise als Olive bezeichneten Ansatz in einem Klemmsitz eingreift, wobei die Olive einstückig mit einem Kopfabschnitt des Stopfens ausgebildet ist, der in seiner Oberseite eine mittig durch den Kopfabschnitt führende Aussparung hat, in der ein Schieber angeordnet ist. Der Schieber ist in seitlichen Nuten geführt und kann als Handhabe zur Abnahme des Stopfens von dem Behälter über den seitlichen Rand des Kopfabschnitts hinaus vorgeschoben und dann untergriffen werden, um den Stopfen von dem Behälter abzuhebeln. Ein derartiger Stopfen ist aus EP 2 081 842 A1 bekannt.

Die DE 80 13 548 U1, FIG.1, offenbart einen Sicherheitsverschluss für einen Behälter in Form eines Verschlussstopfens, bei dem ein Schieber in einem Schlitz und einer Aussparung des Kopfabschnitts des Stopfens geführt ist, und der Schlitz und die Aussparung keine seitlichen Nuten aufweisen. Der Schieber kann mit dem Fingernagel eines Benutzers über den Außendurchmesser des Stopfens hinaus vorgeschoben werden, um den Stopfen von dem Behälter abzuhebeln. Ein ähnlicher Verschlussstopfen ist aus DE 82 14 108 U1 bekannt. Die DE 80 13 548 U1, FIG.11, offenbart in einer anderen Ausführungsform einen ähnlichen Sicherheitsverschluss, der die Merkmale des Oberbegriffs des Anspruchs 1 aufweist, wo der Schieber statt eines Schlitzes in einer mittig durch den Kopfabschnitt führenden Aussparung angeordnet ist und in seitlichen Nuten geführt ist.

Bei den bisher bekannten Stopfen dieser Art kann es passieren, dass der Schieber aus der Aussparung heraus gerissen wird, wenn die Olive in einem sehr strammen Klemmsitz in der Behälteröffnung sitzt. Dies führt dann dazu, dass der Stopfen nicht mehr mit Hilfe des Schiebers von dem Behälter abgenommen werden kann.

Der vorliegenden Erfindung liegt die Aufgabe zugrunde, einen Stopfen der betrachteten Art so zu verbessern, dass er zuverlässig durch seinen Schieber von einem Behälter abhebelbar ist.

Diese Aufgabe wird erfindungsgemäß durch die Merkmale des Patentanspruchs 1 gelöst.

Vorteilhafte Ausgestaltungen sind in den Unteransprüchen gekennzeichnet.

Die Erfindung sieht vor, dass oben auf dem Kopfabschnitt des Stopfens ein Zugband befestigt ist, das die beiden Längsseiten der Aussparung verbindet und den Schieber mit geringem Spiel überdeckt. Das Zugband, das vorzugsweise aus demselben Material wie der Stopfen besteht, d.h. aus einem ziemlich harten, praktisch unelastischen Kunststoff wie LPDE, hält die beiden Längsseiten der Aussparung in ihrem ursprünglichen Abstand voneinander, so dass die beiden Längsseiten der Aussparung auch bei Einwirkung einer großen Kraft auf den Schieber nicht seitlich auseinander gedrückt werden können. Das Zugband überdeckt den Schieber dabei mit geringem Spiel, derart, dass der Schieber unter dem Zugband frei beweglich ist. Dadurch ist zuverlässig verhindert, dass der Schieber aus den Führungsnuten heraus gerissen wird, und gewährleistet, dass er nach erneuter Befestigung des Stopfens am Behälter in die Ausgangslage zurück geschoben werden kann.

Bevorzugt ist das Zugband als ringförmiger flacher Streifen ausgebildet, der einstückig mit dem übrigen Kopfabschnitt ausgebildet ist.

In weiterer Ausgestaltung der Erfindung weist der Kopfabschnitt des Stopfens einen konisch sich nach unten verbreiternden Rand auf, in den sich in der Ausganglage ein ebenso konisch geformter Randabschnitt bzw. Griffabschnitt des Schiebers einfügt, wobei das rückwärtige Ende des Schiebers an dem Rand des Kopfabschnitts anliegt.

Mit besonderem Vorteil ist vorgesehen, dass das Zugband bzw. der ringförmige flache Streifen den Schieber dicht neben dessen Griffabschnitt überdeckt, da dort beim Abhebeln des Stopfens die größten Kräfte auftreten. Das Zugband erstreckt sich bevorzugt bis zu dem rückwärtigen Endabschnitt des Schiebers, ohne diesen Endabschnitt zu überdecken.

Das Zugband verhindert zuverlässig, dass der Schieber aus dem Kopfabschnitt heraus gerissen wird, da das Zugband die beiden Längsseiten der Aussparung, in der der Schieber sitzt, zuverlässig zusammen hält, wobei die Anordnung des Schiebers in der Aussparung natürlich zusätzlich durch die Überdeckung mit dem Zugband gesichert ist.

Das Zugband kann auf seiner Oberseite wenigstens eine ringförmige Verdickung aufweisen, die die Festigkeit des verhältnismäßig dünnen, flachen Streifens erhöht. Bevorzugt hat der ringförmige Streifen an der radialen Innenseite und an der radialen Außenseite jeweils eine ringförmige Verdickung.

Der Schieber ist bevorzugt mit angeformten seitlichen Stegen in Nuten geführt, die in den seitlichen Rändern der Aussparung ausgebildet sind. Die seitlichen Stege sind bevorzugt mit dem vorderen Griffabschnitt bzw. Randabschnitt des Schiebers einstückig verbunden, was die Festigkeit des Schiebers erhöht.

Zum Vorschieben besitzt der Schieber in seiner Oberseite eine Griffmulde, in die ein Benutzer mit einem Finger eingreifen kann. Der Schieber kann eine andere Farbe als der Kopfabschnitt haben, wodurch die Aufmerksamkeit eines Benutzers zusätzlich auf den Schieber gerichtet wird. Der Schieber besteht vorzugsweise aus PP oder POM.

Weitere Einzelheiten des Stopfens ergeben sich aus der nachfolgenden Beschreibung einer bevorzugten Ausführungsform des Stopfens sowie aus den Zeichnungen. Dabei zeigen:
- Figur 1: eine Aufsicht auf den Stopfen mit Schieber;
- Figur 2: einen Schnitt A-A durch den Stopfen gemäß Figur 1;
- Figur 3: eine perspektivische Darstellung des Stopfens ohne Schieber;
- Figur 4: eine perspektivische Darstellung des Schiebers.

Der Stopfen enthält eine Olive 1, die an der Unterseite eines Kopfabschnitts 2 des Stopfens angeformt ist und in einem Klemmsitz in die Behälteröffnung eines nicht dargestellten Behälters eingesetzt wird. Radial innerhalb der Olive 1 ist eine Trockenmittelkammer 3 an dem Kopfabschnitt 2 angesetzt, die beispielsweise mit einem losen Granulat gefüllt und an der Unterseite z.B. durch eine Pappscheibe 4 abgedichtet wird.

Der Kopfabschnitt 2 enthält einen sich nach unten konisch erweiternden ringförmigen Randabschnitt 5.

Die Oberseite des Kopfabschnitts 2 enthält mittig eine sich von dem rückwärtigen Randabschnitt 5 bis zum vorderen Rand des Kopfabschnitts 2 erstreckende Aussparung 6, in die ein Schieber 7 eingesetzt ist, der einen vorderen Randabschnitt 8 enthält, der sich ebenfalls nach unten konisch verbreitert und nahtlos in den ansonsten ringförmigen Randabschnitt 5 des Kopfabschnitts 2 in der Ausgangslage des Stopfens einfügt.

Auf der Oberseite des Kopfabschnitts 2 ist ein ringförmiges Zugband 9 angeformt, das den Stopfen dicht neben dem Griffabschnitt 8 dicht überdeckt, derart, dass der Schieber 7 ungehindert durch das Zugband 9 vorschiebbar ist. Das flache Zugband 9 erstreckt sich an der Rückseite 10 des Stopfens bis zu dem Rand der Aussparung 6, d.h. ohne den Stopfen an seinem rückwärtigen Endabschnitt zu überdecken. Das Zugband 9 hat radial innen und radial außen an seiner Oberseite ringförmige Verdickungen 11, 12.

An der Innenseite der Aussparung 6 sind am unteren Rand der Seitenwände längs gerichtete Führungsnuten 13 ausgebildet, in die seitliche Stege 14 des Schiebers 7 eingreifen, so dass der Schieber 7 entlang dieser Führungsnuten bei seiner Vorwärts- und Rückwärtsbewegung geführt ist. Die seitlichen Stege 14 sind einstückig an dem Griffabschnitt 8 angesetzt. Der Schieber 7 enthält in seiner Oberseite eine Griffmulde 18.

Um den Stopfen von einem nicht dargestellten Behälter abhebeln zu können, wird der Schieber 7 in der Aussparung 6 vorgeschoben, wobei die ausgefahrene Position des Griffabschnitts 8 in den Figuren 1 und 2 strichpunktiert eingezeichnet ist. Der Bewegungsbereich des Schiebers 7 wird durch einen Anschlag 15 am Boden der Aussparung 6 begrenzt, an dem der Schieber 7 mit einer unteren Nase 16 anliegt. Zunächst muss beim Vorschieben des Schiebers 7 die Nase 16 über eine Schwelle 17 am Boden der Aussparung 6 hinweg gedrückt werden. Diese Schwelle dient der Fixierung des Schiebers bei Nichtgebrauch und als hör- und fühlbares Klicken beim Verschließen für den Anwender.

Das Zugband 9 hält die seitlichen Wände der Aussparung 6 in dem Bereich der größten Krafteinwirkung in einem unveränderten Abstand zueinander, so dass die seitlichen Stege 14 nicht aus den Nuten 13 nach oben heraus gerissen werden können. Dies verhindert zudem die Überdeckung des Schiebers 7 durch das Zugband. Durch diese Ausbildung bleibt der Schieber 7 stets in einem Zustand, in dem er einwärts und auswärts geschoben werden kann.

Es wird betont, dass die Erfindung nicht auf die beschriebenen und dargestellten Ausführungsformen beschränkt ist.

## Patentansprüche

1. Stopfen mit einer Olive (1) zum Eingreifen im Klemmsitz in eine Behälteröffnung eines Behälters, welche Olive (1) an einem Kopfabschnitt (2) des Stopfens angeformt ist, wobei in dem Kopfabschnitt (2) ein Schieber (7) in einer mittig durch den Kopfabschnitt (2) führenden Aussparung (6) angeordnet ist und in seitlichen Nuten (13) geführt ist, derart, dass er als Handhabe zur Abnahme des Stopfens von dem Behälter über den seitlichen Rand des Kopfabschnitts (2) hinaus vorschiebbar ist,
**dadurch gekennzeichnet,**
**dass** oben auf dem Kopfabschnitt (2) ein Zugband (9) befestigt ist, das die beiden Längsseiten der Aussparung (6) verbindet und den Schieber (7) mit geringem Spiel überdeckt.

2. Stopfen nach Anspruch 1,
**dadurch gekennzeichnet,**
**dass** das Zugband (9) als ringförmiger flacher Streifen ausgebildet ist, der einstückig mit dem übrigen Kopfabschnitt (2) ausgebildet ist.

3. Stopfen nach Anspruch 1 oder 2,
**dadurch gekennzeichnet,**
**dass** der Kopfabschnitt (2) einen konisch sich nach unten verbreiternden Rand (5) aufweist, in den sich in der Ausgangslage ein ebenso konisch geformter vorderer Griffabschnitt (8) des Schiebers (7) einfügt, wobei das rückwärtige Ende des Schiebers (7) an dem Rand (5) des Kopfabschnitts anliegt.

4. Stopfen nach einem der Ansprüche 1 bis 3,
**dadurch gekennzeichnet,**
**dass** das Zugband (9) den Schieber (7) dicht neben dessen Griffabschnitt (8) überdeckt.

5. Stopfen nach einem der Ansprüche 1 bis 4,
**dadurch gekennzeichnet,**
**dass** sich das Zugband (9) bis zu dem rückwärtigen Endabschnitt des Schiebers (7) erstreckt, ohne diesen zu überdecken.

6. Stopfen nach einem der Ansprüche 1 bis 5,
**dadurch gekennzeichnet,**
**dass** das Zugband (9) auf seiner Oberseite wenigens eine ringförmige Verdickung (11, 12) aufweist.

7. Stopfen nach einem der Ansprüche 1 bis 6,
**dadurch gekennzeichnet,**
**dass** der Schieber (7) mit seitlichen Stegen (14) in den seitlichen Nuten (13) im seitlichen Rand der Aussparung (6) geführt ist.

8. Stopfen nach Anspruch 7,
**dadurch gekennzeichnet,**
**dass** die seitlichen Stege (14) mit dem vorderen Griffabschnitt (8) des Schiebers (7) verbunden sind.

9. Stopfen nach einem der Ansprüche 1 bis 8,
**dadurch gekennzeichnet,**
**dass** der Schieber (7) an seiner Oberseite eine Griffmulde (18) aufweist.

10. Stopfen nach einem der Ansprüche 1 bis 9,
**dadurch gekennzeichnet,**
**dass** der Schieber (7) eine andere Farbe als der Kopfabschnitt (2) hat.

## Claims

1. A stopper with an olive (1) for engagement as a force fit into a container opening of a container, which olive (1) is formed on a head section (2) of the stopper, wherein a slider (7) is arranged in the head section (2) in a recess (6) leading centrally through the head section (2) and is guided in lateral grooves (13) such that it may be advanced beyond the lateral edge of the head section (2) as a handle for removal of the stopper from the container, **characterised in that** fastened to the top of the head section (2) there is a tensional band (9), which connects the two longitudinal sides of the recess (6) and covers the slider (7) with a small clearance.

2. A stopper as claimed in Claim 1, **characterised in that** the tensional band (9) is constructed in the form of an annular flat strip, which is constructed integrally with the remainder of the head section (2).

3. A stopper as claimed in Claim 1 or 2, **characterised in that** the head section has a downwardly conically broadening edge (5), into which an also conically shaped front gripping section (8) of the slider (7) fits in the starting position, wherein the rear end of the slider (7) engages the edge (5) of the head section.

4. A stopper as claimed in one of Claims 1 to 3, **characterised in that** the tensional band (9) covers the slider (7) closely adjacent its gripping section (8).

5. A stopper as claimed in one of Claims 1 to 4, **characterised in that** the tensional band (9) extends to the rear end section of the slider (7) without covering it.

6. A stopper as claimed in one of Claims 1 to 5, **characterised in that** the tensional band (9) has at least one annular thickened portion (11, 12) on its upper surface.

7. A stopper as claimed in one of Claims 1 to 6, **characterised in that** the slider (7) is guided with lateral webs (14) in the lateral grooves (13) in the lateral edge of the recess (6).

8. A stopper as claimed in Claim 7, **characterised in that** the lateral webs (14) are connected to the front gripping section (8) of the slider (7).

9. A stopper as claimed in one of Claims 1 to 8, **characterised in that** the slider (7) has a gripping recess (18) on its upper surface.

10. A stopper as claimed in one of Claims 1 to 9, **characterised in that** the slider (7) has a different colour to the head section (2).

## Revendications

1. Bouchon, avec une olive (1) destinée à venir en ajustement pressé dans une ouverture de contenant d'un contenant, laquelle olive (1) est formée au niveau d'une section de tête (2) du bouchon, dans lequel un coulisseau (7) est disposé dans un évidement (6) menant au milieu à travers la section de tête (2) dans la section de tête (2) et est guidé dans des rainures (13) latérales de telle manière qu'il peut être avancé par coulissement en tant que poignée servant à retirer le bouchon depuis le contenant au-delà du bord latéral de la section de tête (2),
**caractérisé en ce**
**qu'**est fixée en haut sur la section de tête (2) une bande de traction (9), qui relie les deux côtés longitudinaux de l'évidement (6) et recouvre le coulisseau (7) avec peu de jeu.

2. Bouchon selon la revendication 1,
**caractérisé en ce**
**que** la bande de traction (9) est réalisée sous la forme d'un ruban plat de forme annulaire, qui est réalisé d'un seul tenant avec la section de tête (2) restante.

3. Bouchon selon la revendication 1 ou 2,
**caractérisé en ce**
**que** la section de tête (2) présente un bord (5) s'élargissant vers le bas de manière conique, dans lequel s'insère dans la position de départ une section de préhension (8) avant formée également de manière conique du coulisseau (7), dans lequel l'extrémité arrière du coulisseau (7) repose au niveau du bord (5) de la section de tête.

4. Bouchon selon l'une quelconque des revendications 1 à 3,
**caractérisé en ce**
**que** la bande de traction (9) recouvre le bouchon (7) de manière étanche à côté de sa section de préhension (8).

5. Bouchon selon l'une quelconque des revendications 1 à 4,
**caractérisé en ce**
**que** la bande de traction (9) s'étend jusqu'à la section d'extrémité arrière du coulisseau (7) sans recouvrir ce dernier.

6. Bouchon selon l'une quelconque des revendications 1 à 5,
**caractérisé en ce**
**que** la bande de traction (9) présente sur son côté supérieur au moins une zone épaissie (11, 12) de forme annulaire.

7. Bouchon selon l'une quelconque des revendications 1 à 6,
**caractérisé en ce**
**que** le coulisseau (7) est guidé par des nervures (14) latérales dans les rainures (13) latérales dans le bord latéral de l'évidement (6).

8. Bouchon selon la revendication 7,
**caractérisé en ce**
**que** les nervures (14) latérales sont reliées à la section de préhension (8) avant du coulisseau (7).

9. Bouchon selon l'une quelconque des revendications 1 à 8,
**caractérisé en ce**
**que** le coulisseau (7) présente au niveau d'un côté supérieur une cavité de préhension (18).

10. Bouchon selon l'une quelconque des revendications 1 à 9,
**caractérisé en ce**
**que** le coulisseau (7) a une autre couleur que la section de tête (2).
